# EUROPÄISCHE PATENTSCHRIFT

(11) **EP 0 018 309 B1**
(45) Veröffentlichungstag und Bekanntmachung des Hinweises auf die Patenterteilung: **20.04.1983**
(21) Anmeldenummer: 80730019.9
(22) Anmeldetag: 05.03.1980
(51) Int. Cl.: H01F 40/06, H01F 40/14, H01F 27/34

(54) **Stromwandler**
Current transformer
Transformateur de courant

(30) Priorität: 28.03.1979 DE 2912593
(43) Veröffentlichungstag der Anmeldung: 29.10.1980
(73) Patentinhaber: SIEMENS AKTIENGESELLSCHAFT, 80333 München (DE)
(72) Erfinder: Freygang, Hans-Joachim, Dipl.-Ing., D-1000 Berlin 47 (DE); Allmendinger, Karl, Ing. grad., D-1000 Berlin 20 (DE)

## Beschreibung

Die Erfindung betrifft einen Stromwandler mit einer auf einem Eisenkern aufgebrachten Sekundärwicklung, deren mindestens zwei Teilwicklungen in Reihe oder parallel geschaltet sind und sich auf dem einem in der Nähe befindlichen Störleiter zugewandten Bereich des Eisenkerns und auf dem von dem Störleiter abgewandten Bereich des Eisenkerns befinden.

Bei einem bekannten Stromwandler dieser Art (Buch « Die Meßwandler von R. Bauer, Berlin, Göttingen, Heidelberg 1953, Seite 27, Abb. 23) sind zwei Teilwicklungen auf den Schenkeln eines Rahmenkernes aufgebracht. Die beiden Teilwicklungen haben gleichen Wickelsinn und sind an ihren auf dem Kern aufeinanderfolgenden Enden in Reihe geschaltet ; durch einen am Stromwandler außen vorbeigeführten Störleiter werden unterschiedlich große Flüsse in den Kernbereichen erzeugt, die das Übertragungsverhalten besonders im Überstrombereich nachteilig beeinflussen. Bei parallel geschalteten Teilwicklungen (vgl. Abb. 24, S. 28 des genannten Buches) werden die durch den Störleiter verursachten Induktionen bis auf einen Restbetrag durch Ausgleichsströme kompensiert. Dieser Effekt ist frequenzabhängig ; durch abklingende Gleichstromglieder im Störleiter hervorgerufene Induktionen im Eisenkern werden nicht kompensiert.

Der Erfindung liegt daher die Aufgabe zugrunde, einen Stromwandler vorzuschlagen, bei dem die Induktion unter Einfluß des Störleiters im Eisenkern vergleichmäßigt und damit der Einfluß des Stromes im Störleiter auf das Übertragungsverhalten des Stromwandlers, besonders im Überstrombereich, beseitigt ist.

Zur Lösung dieser Aufgabe besitzt ein Stromwandler der angegebenen Art erfindungsgemäß folgende Merkmale :
a) der Kern weist Luftspalte auf,
b) in jedem Bereich des Eisenkerns befindet sich mindestens ein Luftspalt und
c) der mindestens eine Luftspalt in dem dem Störleiter zugewandten Bereich ist länger als der in dem von dem Störleiter abgewandten Bereich.

Die wesentlichen Vorteile des erfindungsgemäßen Stromwandlers sind eine weitgehende Vergleichmäßigung der Induktion im Eisenkern unter dem Einfluß eines durch den Störleiter fließenden Stromes und eine auf einfache Weise durchführbare VergleichmäBigung durch Anbringung von Luftspalten unterschiedlicher Länge ; dabei ist die Herstellung von derartigen Luftspalten technisch unkompliziert. Hierdurch ist insbesondere eine Verschlechterung des Übertragungsverhaltens des Stromwandlers im Überstrombereich verhindert, da durch die Vergleichmäßigung der Induktion bei einem Störstrom der Betrieb im Sättigungsbereich des Eisenkerns vermeidbar ist.

Aus dem DE-GM 76 29 978 ist zwar bereits ein Kern für Stromwandler bekannt, bei dem mit Hilfe von nichtmagnetischen Einlagen zwischen den Kernteilen eine Einstellung einer gewünschten Luftspaltlänge erreicht wird.

Bei diesem bekannten Stromwandler ist jedoch die Länge der Luftspalten nur im Hinblick auf eine Linearisierung des Übertragungsverhaltens des Stromwandlers gewählt und nicht zum Zwecke der Vergleichmäßigung der durch einen benachbarten Störleiter hervorgerufenen Induktion im Eisenkern.

Beim erfindungsgemäßen Stromwandler sind durch Reihen- oder Parallelschaltung der Teilwicklungen sowie Veränderung des Wickelsinns der Teilwicklungen auf den Bereichen des Eisenkerns verschiedene Möglichkeiten der Kompensation gegeben. Fertigungstechnisch vorteilhaft ist die Verwendung von Teilwicklungen gleichen Wickelsinns.

Zur Erläuterung der Erfindung ist ein Ausführungsbeispiel in der Figur dargestellt.

Der Stromwandler enthält einen Eisenkern 1, der als Ringkern ausgebildet ist und Bereiche 2 und 3 aufweist. Durch den Eisenkern 1 ist ein Primärleiter 4 geführt, der mit dem zu messenden Primärstrom Jp beaufschlagt ist.

Auf den Bereichen 2 und 3 des Eisenkerns 1 befinden sich Teilwicklungen 5 und 6 einer Sekundärwicklung. Die beiden Teilwicklungen 5 und 6 haben gleichen Wickelsinn und im allgemeinen gleiche Windungszahl und sind mit ihren auf dem Eisenkern 1 nicht aufeinanderfolgenden Enden 7 und 8 sowie 9 und 10 miteinander verbunden und damit parallel geschaltet. Diese miteinander verbundenen Enden sind an Anschlußpunkte 11 und 12 geführt, an denen eine Bürde 13 angeschlossen ist.

In den Bereichen 2 und 3 des Eisenkerns 1 befindet sich jeweils ein Luftspalt 14 bzw. 15, von denen der im Bereich 3 liegende Luftspalt 15 länger als der im Bereich 2 vorhandene Luftspalt 14 ist. Zwischen den Bereichen 2 und 3 befinden sich Luftspalte 16.

In der Nähe des Stromwandlers ist ein Störleiter 17 geführt, der etwa parallel zum Primärleiter 4 verläuft und einen Strom Jst führt; bei dem Störleiter 17 kann es sich beispielsweise um den Rückleiter zum Primärleiter 4 handeln. Bezüglich des Störleiters 17 befindet sich der Bereich 3 des Eisenkerns 1 in der näheren Position, der Bereich 2 des Eisenkerns 1 in der ferneren.

Der durch den Primärleiter 4 fließende Strom Jp induziert in den beiden Teilwicklungen 5 und 6 Sekundärströme J1 und J2, wobei sich ein Magnetfluß Φp als Nutzfluß im Eisenkern 1 ausbildet. Die Sekundärströme in den Teilwicklungen 5 und 6 werden an den Anschlußpunkten 11 und 12 summiert und durchfließen die nachgeschaltete Bürde 13.

Der im Störleiter 17 fließende Strom Jst ruft einen Störmagnetfluß hervor, von dem zwei Teilflüsse Φ1 und Φ2 dargestellt sind. Der Teilfluß Φ1 hat in dem dem Störleiter 17 zugewandten Bereich 3 des Eisenkerns 1 gleiche Richtung wie der vom Primärstrom Jp im Primärleiter 4 erzeugte Magnetfluß Φp. Der Teilfluß Φ2 in dem von dem Störleiter 17 abgewandten Bereich 2 des Eisenkerns 1 dagegen hat entgegengesetzte Richtung zu dem Magnetfluß Φp. Die Teilflüsse Φ1 und Φ2, die aufgrund der unterschiedlichen Entfernung zum Störleiter 17 unterschiedliche Größe haben, würden bei gleich großen magnetischen Widerständen in den Bereichen 2 und 3 in den Teilwicklungen 5 und 6 verschieden große Störströme bewirken. Wegen der unterschiedlich langen Luftspalte 14 und 15 in den Bereichen 2 und 3 des Eisenkerns 1 werden jedoch die induzierten Störströme aufgrund der verschieden großen magnetischen Widerstände in den Bereichen 2 und 3 ebenfalls in ihrer Größe beeinflußt, so daß bei entsprechender Bemessung der Luftspalte die beiden Teilströme Js1 und Js2 den gleichen Betrag haben, sich jedoch aufgrund ihrer entgegengesetzten Flußrichtung an den Anschlußpunkten 11 und 12 aufheben.

Wenn es sich bei dem Strom Jst um einen vollverlagerten Kurzschlußstrom mit einem abklingenden Gleichstromglied handelt, dann ist die Parallelschaltung der beiden Teilwicklungen 5, 6 für die Kompensation dieses Gleichstromgliedes unwirksam ; eine Vergleichmäßigung der durch das Gleichstromglied hervorgerufenen Induktion im Eisenkern 1 wird allein durch die unterschiedlich lang bemessenen Luftspalte 14, 15 erreicht.

Bei dem erfindungsgemäßen Stromwandler ist also allein durch Anordnen von verschieden langen Luftspalten im Eisenkern in einfacher Weise eine vollständige Vergleichmäßigung des Einflusses des Streufeldes eines in der Nähe des Stromwandlers befindlichen Störleiters erreicht.

## Patentansprüche

1. Stromwandler' mit einer auf einem Eisenkern (1) aufgebrachten Sekundärwicklung, deren mindestens zwei Teilwicklungen (5, 6) in Reihe oder parallel geschaltet sind und sich auf dem einem in der Nähe befindlichen Störleiter (17) zugewandten Bereich (3) des Eisenkerns (1) und auf dem von dem Störleiter (17) abgewandten Bereich (2) des Eisenkerns (1) befinden, gekennzeichnet durch folgende Merkmale :
a) der Kern (1) weist Luftspalte (14, 15) auf,
b) in jedem Bereich (2, 3) des Eisenkerns (1) befindet sich mindestens ein Luftspalt (14, 15) und
c) der mindestens eine Luftspalt (15) in dem dem Störleiter (17) zugewandten Bereich (3) ist länger als der in dem von dem Störleiter (17) abgewandten Bereich (2).

2. Stromwandler nach Anspruch 1, gekennzeichnet durch folgende Merkmale :
d) die Teilwicklungen (5, 6) haben gleichen Wickelsinn und
e) bei parallelgeschalteten Teilwicklungen (5, 6) sind die auf dem Eisenkern (1) nicht aufeinanderfolgenden Enden (7, und 9, 10) der verschiedenen Teilwicklungen (5, 6) miteinander verbunden oder
f) bei in Reihe geschalteten Teilwicklungen (5, 6) sind zwei auf dem Eisenkern (1) aufeinanderfolgende Enden (7, 10 oder 8, 9) der verschiedenen Teilwicklungen (5, 6) miteinander verbunden.

3. Stromwandler nach Anspruch 1, gekennzeichnet durch folgende Merkmale :
g) die Teilwicklungen (5, 6) haben verschiedenen Wickelsinn und
h) bei parallelgeschalteten Teilwicklungen (5, 6) sind die auf dem Eisenkern (1) aufeinanderfolgenden Enden (7, 10 und 8, 9) der verschiedenen Teilwicklungen (5, 6) miteinander verbunden oder
i) bei in Reihe geschalteten Teilwicklungen (5, 6) sind zwei auf dem Eisenkern (1) nicht aufeinanderfolgende Enden (7, 8 oder 9, 10) der verschiedenen Teilwicklungen (5, 6) miteinander verbunden.

## Claims

1. A current transformer comprising a secondary winding which is applied to an iron core (1) and having at least two partial windings (5, 6) connected in series or parallel and arranged in the region (3) of the iron core (1) adjacent an interference conductor (17) present in the vicinity and one in the region (2) of the iron core (1) remote from the interference c uctor (17), characterised by the following feature :
a) the core (1) possesses air gaps (14, 15),
b) at least one air gap (14, 15) is arranged in each region (2, 3) of the iron core (1) and
c) the at least one air gap (15) in the region (3) adjacent the interference conductor (17) is longer than that in the region (2) remote from the interference conductor (17).

2. A current transformer as claimed in Claim 1, characterised by the following features :
d) the partial windings (5, 6) have the same direction of winding and
e) with partial windings (5, 6) connected in parallel, those ends (7, 8 and 9, 10) of the various partial windings (5, 6) which do not succeed one another on the iron core (1) are connected to one another, or
f) with partial windings (5, 6) connected in series, those two ends (7, 10 or 8, 9) of the respective partial windings (5, 6), which succeed one another on the iron core (1), are connected to one another.

3. A current transformer as claimed in Claim 1, characterised by the following features :
g) the partial windings (5, 6) have a different direction of winding and
h) with partial windings (5, 6) connected in series, those two ends (7, 8 or 9, 10) of the respective partial windings (5, 6) which do not succeed one another on the iron core (1) are connected to one another or
i) with partial windings (5, 6) connected in series, those two ends (7, 9 or 9, 10J of the respective partial windings (5, 6) which do not succeed one another on the iron core (1) are connected to one another.

## Revendications

1. Transformateur de courant, comportant un enroulement secondaire monté sur un noyau de fer (1) et au moins deux enroulements partiels (5, 6) sont montés en série ou en parallèle et se situent sur une partie (3) du noyau de fer (1) qui est voisine d'un conducteur parasite proche (17) et sur la partie (2) du noyau de fer qui est éloignée du conducteur parasite (17), remarquable par les caractéristiques suivantes :
a) le noyau (1) comporte des entrefers (14, 15),
b) dans chaque partie (2, 3) du noyau de fer (1) se trouve au moins un entrefer (14, 15), et
c) au moins l'entrefer (15) qui se trouve dans la partie (3) qui est voisine du conducteur parasite (17) est plus long que celui qui se trouve dans la partie (2) éloignée du conducteur parasite (17).

2. Transformateur de courant selon la revendication 1, remarquable par les caractéristiques suivantes ;
d) les enroulements partiels (5, 6) ont le même sens d'enroulement, et
e) dans le cas des enroulements partiels (5, 6) montés en parallèle, les extrémités (7, 8 et 9, 10) des différents enroulements partiels (5, 6), qui ne se suivent pas sur le noyau de fer (1) sont reliées entre elles ou,
f) dans le cas des enroulements partiels (5, 6) montés en série, deux extrémités (7, 10 ou 8, 9) des enroulements partiels différents (5, 6) qui se suivent sur le noyau de fer (1) sont reliées entre elles.

3. Transformateur de courant suivant la revendication 1, remarquable par les caractéristiques suivantes :
g) les enroulements partiels (5, 6) ont des sens d'enroulement différents, et
h) dans le cas d'enroulements partiels (5, 6) montés en parallèle, les extrémités (7, 10 et 8, 9) des enroulements partiels différents (5, 6), qui se suivent sur le noyau de fer (1), sont reliées entre elles, ou
i) dans le cas d'enroulements partiels (5, 6) montés en série, deux extrémités (7, 8 ou 9, 10) des enroulements partiels différents (5, 6), qui ne se suivent pas sur le noyau de fer (1), sont reliées entre elles.
